# EUROPÄISCHE PATENTSCHRIFT

(11) **EP 2 248 502 B1**
(45) Veröffentlichungstag und Bekanntmachung des Hinweises auf die Patenterteilung: **09.05.2012**
(21) Anmeldenummer: 10001446.3
(22) Anmeldetag: 12.02.2010
(51) Int. Cl.: A61G 7/10

(54) **Aufrichthilfe für Personen**
Standing aid for people
Dispositif d'aide au levage pour personnes

(30) Priorität: 05.05.2009 DE 102009019716
(43) Veröffentlichungstag der Anmeldung: 10.11.2010
(73) Patentinhaber: Gockel-Böhner, Doris, 91601 Dornbühl (DE)
(72) Erfinder: Gockel-Böhner, Hubert, 91601 Dombühl (DE)
(74) Vertreter: Schmidt, Sven Hendrik

(56) Entgegenhaltungen:
- WO-A1-02/43642
- US-A- 5 896 859
- US-A1- 2002 026 667

## Beschreibung

Die vorliegende Erfindung betrifft eine Aufrichthilfe für Personen gemäß dem Oberbegriff von Anspruch 1.

Eine solche Aufrichthilfe ist ein universelles Hilfsmittel, welches dazu dient, dass ein Helfer einer in der Bewegungsfähigkeit eingeschränkten Person, beispielsweise einem Patienten in einem Krankenhaus, Altenpflegeheim oder zu Hause, beim Aufstehen hilft, das heißt die Person in den Stand zieht. Wie man sich leicht vorstellen kann, wirken aufgrund des Gewichts der hilfsbedürftigen Person erhebliche Kräfte insbesondere auf den Rücken des Helfers, wenn dieser die hilfsbedürftige Person in den Stand zieht, und zugleich ist es häufig schwierig, die hilfsbedürftige Person sicher fassen zu können. Daher werden, besonders im Pflegebereich, entsprechende Aufrichthilfen eingesetzt, die einerseits durch eine optimale Rückenstellung des Helfers ungesunde Belastungen reduzieren und zugleich Griffe bieten, welche der Helfer während des Aufrichtvorgangs sicher nutzen kann.

In der Figur 5 ist ein Beispiel für eine Aufrichthilfe gemäß dem Stand der Technik dargestellt. Wie man sieht, weist diese einen flächigen, in der Regel biegeschlaffen Körper auf, der eine Oberfläche aufweist, die zur Anlage an den Steißbereich oder unteren Rückenbereich der hilfsbedürftigen Person bestimmt ist. Dieser Körper wird auch als Haltegürtel bezeichnet.

An seinen beiden seitlichen Enden weist der Haltegürtel jeweils zwei schlaufenartige, mit beiden Enden am Haltegürtel fixierte Griffe auf, welche der Helfer sicher greifen kann. Der Helfer kann dabei entweder die vergleichsweise kürzeren oder die vergleichsweise längeren Griffe auf jeder Seite zum Greifen auswählen, je nach Größe und Position der hilfsbedürftigen Person beziehungsweise des Helfers. Der Haltegürtel wird nun, wie in der Figur 3 dargestellt, um das Gesäß beziehungsweise den unteren Rücken der hilfsbedürftigen Person geschlungen, der Helfer greift je einen Haltegriff beidseits der hilfsbedürftigen Person und zieht die Person in den Stand.

Obwohl sich die gezeigte Aufrichthilfe im praktischen Einsatz vielfach bewährt hat, birgt sie im täglichen Gebrauch ein Risiko. Zwar ist die der hilfsbedürftigen Person zugewandte beziehungsweise die an der hilfsbedürftigen Person zur Anlage kommende Oberfläche in der Regel aus einem rutschhemmenden Material hergestellt, welches ein Verrutschen der Aufrichthilfe an der hilfsbedürftigen Person verhindern soll. Jedoch birgt diese rutschhemmende Oberfläche, insbesondere in Abhängigkeit der Kleidung der Person oder auch bei Positionierung an der nackten Haut der Person, immer noch die Gefahr, dass die gesamte Aufrichthilfe beim Gebrauch am Rücken der Person unkontrolliert nach oben rutscht, was zum einen entweder zur einer ungünstigen Belastung sowohl der hilfsbedürftigen Person als auch des Helfers führt und im schlimmsten Fall dazu führen kann, dass die hilfsbedürftige Person nach unten aus der Aufrichthilfe herausrutscht und stürzt.

US 5 896 859 beschreibt eine weitere Aufrichthilfe mit verstellbarem Bauchgurt und Gesäßgurt.

Der vorliegenden Erfindung liegt die Aufgabe zugrunde, eine Aufrichthilfe anzugeben, welche sowohl die im vielfachen Einsatz bewährten Eigenschaften aufweist als auch die Gefahr des ungewollten Herausrutschens der hilfsbedürftigen Person weitgehend oder vollständig vermeidet.

Die erfindungsgemäße Aufgabe wird durch eine Aufrichthilfe mit den Merkmalen von Anspruch 1 gelöst. In den abhängigen Ansprüchen sind vorteilhafte und besonders zweckmäßige Ausgestaltungen der Erfindung angegeben.

Die erfindungsgemäße Aufrichthilfe weist einen Haltegürtel mit einer Oberfläche auf, die zur Anlage an den Steißbereich oder den unteren Rückenbereich einer Person, nämlich der hilfsbedürftigen Person, welcher beim Aufrichten geholfen werden soll, bestimmt ist. Ferner sind wenigstens zwei Zuggriffe vorgesehen, mindestens ein Zuggriff je Seite, die seitlich und auf entgegengesetzten Seiten dieser Oberfläche positioniert sind.

Um nun ein Herausgleiten der Person nach unten aus der Aufrichthilfe beim Aufrichtvorgang sicher zu verhindern, sind die Zuggriffe der erfindungsgemäßen Aufrichthilfe nur noch mit einem Ende an je einer Seite des Haltegürtels fixiert und mit ihrem jeweils anderen, dem ersten Ende entgegengesetzten Ende, durch jeweils eine im Bereich jedes seitlichen Endes des Haltegürtels vorgesehene Führung gezogen und zu einer in der Länge gegenüber dem Haltegürtel veränderbaren Schlaufe vereint. Die Länge der Schlaufe kann dabei dadurch verändert werden, dass diese in wenigstens einer der beiden Führungen, vorteilhaft jedoch in beiden Führungen relativ zu dem Haltegürtel gleitet, insbesondere derart, dass mit kürzer werdender Schlaufe die jeweiligen Zuggriffe entsprechend länger werden und umgekehrt.

Gemäß einer alternativen Ausgestaltung der Erfindung sind die Zuggriffe mit jenen (ersten) Enden, welche den zu der gemeinsamen Schlaufe vereinten (zweiten) Enden entgegengesetzt sind, nicht nur an je einer Seite des Haltegürtels fixiert oder gar nicht an dem Haltegürtel fixiert, sondern aneinander fixiert. Diese Fixierung aneinander kann entweder unmittelbar, sozusagen auf direktem Wege erfolgen, oder diese beiden ersten Enden können, bevor sie aneinander oder an dem Haltegürtel fixiert sind, noch jeweils einen weiteren Zuggriff auf dem entgegengesetzten seitlichen Ende des Haltegürtels ausbilden, der dann auch in seiner Länge variabel ist. Hierzu können die ersten Enden bis auf das entgegengesetzte seitliche Ende des Haltegürtels, insbesondere über Kreuz zueinander, geführt sein, und vorteilhaft kann eine entsprechende Vielzahl von Führungen, beispielsweise zwei Führungen an jedem seitlichen Ende des Haltegürtels, vorgesehen sein.

Die erfindungsgemäß vorgesehene veränderbare Schlaufe ist zur Auflage unter dem Gesäß oder unter beziehungsweise hinter den Oberschenkeln der Person, die aufgerichtet werden soll, bestimmt und verhindert durch diese Anlage, dass die gesamte Aufrichthilfe an der Person nach oben rutscht.

Die Erfindung sieht demnach eine kostengünstig herstellbare Lösung vor, welche einerseits sehr sicher verhindert, dass die hilfsbedürftige Person nach unten in der Aufrichthilfe durchrutscht, und zum anderen sämtliche Vorteile bekannter Aufrichthilfen, insbesondere unter hygienischen Gesichtspunkten, Aufbewahrungsmöglichkeiten und Einfachheit im Gebrauch beibehält.

Gemäß einer vorteilhaften Ausführungsform der Erfindung sind neben den beiden Zuggriffen, die zu einer gemeinsamen Schlaufe vereint sind, zwei weitere Zuggriffe seitlich am Haltegürtel vorgesehen, je ein weiterer Zuggriff je Seite, welche im Unterschied zu den zuvor beschriebenen Zuggriffen mit ihren beiden Enden am Haltegürtel fixiert sind, sodass sie jeweils eine Schlaufe bilden, die in ihrer Länge gegenüber dem Haltegürtel nicht veränderbar ist. Selbstverständlich wäre es auch möglich, diese feststehenden weiteren Zuggriffe in einer anderen Form, beispielsweise einer T-Form, vorzusehen.

Die zu einer Schlaufe vereinten Zuggriffe weisen vorteilhaft die Form eines flächigen Bandes auf, zumindest in jenem mittleren Bereich der Schlaufe, die zur Anlage unter dem Gesäß beziehungsweise hinter den Oberschenkeln der hilfsbedürftigen Person bestimmt ist. Um diese Zuggriffe angenehmer fassen zu können, ist es selbstverständlich möglich, dass dieser bandförmige Bereich in einen Bereich mit rundem Querschnitt, insbesondere kreisförmigem oder elliptischem Querschnitt im Bereich der fest am Haltegürtel fixierten Enden, also jenem Bereich, der durch den Helfer gefasst wird, übergeht.

Die Ausgestaltung der Führungen im Bereich der seitlichen Enden des Haltegürtels, durch welche die zu einer gemeinsamen Schlaufe vereinten Enden der Zuggriffe gleiten können, können verschiedene Formen aufweisen. Beispielsweise sind auf der Oberfläche des Haltegürtels und/oder seitlich am Haltegürtel oder auch auf der Rückseite des Haltegürtels befestigte Laschen vorgesehen, durch welche die Schlaufe gleitet. Alternativ oder zusätzlich können auch Schlitze in dem Haltegürtel ausgebildet sein, durch welche die Schlaufe entsprechend gleitet. Weitere Ausführungsformen sind vorstellbar.

Besonders vorteilhaft sind zumindest die zu der Schlaufe vereinten Zuggriffe und insbesondere die Oberfläche des Haltegürtels aus Nylon hergestellt. Selbstverständlich ist es auch möglich, alle Oberflächen der Aufrichthilfe aus Nylon herzustellen.

Auch für die gemäß einer Ausführungsform vorgesehenen beiden weiteren, in ihrer Länge fixierten Zuggriffe seitlich am Haltegürtel ist es vorteilhaft, dass diese einen runden, insbesondere einen kreisförmigen oder elliptischen Querschnitt aufweisen, damit sie leicht und angenehm gefasst werden können.

Um die Schlaufe besonders leicht, insbesondere bei einer sitzenden oder liegenden hilfsbedürftigen Person unter beziehungsweise hinter deren Oberschenkeln beziehungsweise unter dem Gesäß platzieren zu können, kann gemäß einer Ausführungsform die Schlaufe, insbesondere in ihrer Mitte, einen lösbaren Verschluss aufweisen, über welchen die beiden entsprechenden Enden der Zuggriffe zu der Schlaufe vereint sind. Ein solcher lösbarer Verschluss kann beispielsweise als Schnappverschluss oder als Klettverschluss ausgeführt sein. Jedoch sind andere Verschlussarten, beispielsweise mit Haken oder zum Verknoten, vorstellbar.

Die Erfindung soll nachfolgend anhand eines Ausführungsbeispiels und den Figuren 1 bis 4 exemplarisch beschrieben werden.

Es zeigen:
- Figur 1: eine schematische Ansicht einer erfindungsgemäß ausgeführten Aufrichthilfe;
- Figur 2: die Aufrichthilfe aus der Figur 1 beim Einsatz;
- Figur 3: eine alternative Ausführungsform einer erfindungsgemäß ausgeführten Aufrichthilfe;
- Figur 4: eine weitere erfindungsgemäße Ausführungsform.

Die Figur 1 zeigt eine Draufsicht auf eine erfindungsgemäß ausgeführte Aufrichthilfe mit einem Haltegürtel 1, der vorliegend, wie dargestellt, beispielsweise eine verstärkte Randeinfassung 11 aufweist. Die Randeinfassung 11 umschließt beziehungsweise bildet den äußeren Bereich einer Oberfläche 2 des Haltegürtels, welche, wie insbesondere aus der Figur 2 hervorgeht, zur Anlage an den unteren Rückenbereich einer hilfsbedürftigen Person bestimmt ist.

Auf den zwei entgegengesetzten Seiten der Oberfläche 2 sind jeweils zwei Zuggriffe 3.1, 3.2 und 8.1, 8.2 vorgesehen, welche beim Gebrauch auf beiden Seiten der Person derart nach vorne gezogen werden können, dass sie von dem Helfer erfasst werden können, wenn der Haltegürtel 1 die hilfsbedürftige Person umschließt.

Die beiden Zuggriffe 8.1 und 8.2 bilden eine in ihrer Länge stets fixierte Schlaufe und sind an ihren beiden Enden 9.1, 9.2 fest mit dem Haltegürtel 1 verbunden. Die Zuggriffe 3.1, 3.2 sind hingegen nur mit jeweils einem ihrer Enden 4.1, 4.2 fest an den Haltegürtel 1 angeschlossen, wohingegen ihr jeweils anderes Ende 5.1, 5.2 durch eine Führung 6.1, 6.2 im Bereich jedes seitlichen Endes des Haltegürtels 1 gezogen ist und beide Enden 5.1, 5.2 zu einer Schlaufe 7 vereint sind. Dadurch, dass die nicht fixierten Enden 5.1, 5.2 der Zuggriffe 3.1, 3.2 relativ gegenüber dem Haltegürtel 1 gleitend durch die Führungen 6.1, 6.2 bewegbar sind, kann die Länge der Schlaufe 7, das heißt die Fläche, welche durch die Schlaufe 7 gemeinsam mit dem Bereich des Haltegürtels 1, der zwischen den beiden Führungen 6.1 und 6.2 positioniert ist, eingeschlossen wird, verändert werden.

Die beiden Zuggriffe 3.1, 3.2 sowie die Schlaufe 7 sind in der Figur 1 als bandförmiger Körper dargestellt. In der Mitte dieses bandförmigen Körpers ist ein lösbarer Verschluss 10 angeordnet, um die Schlaufe 7 wahlweise zu öffnen und zu schließen. Dies erleichtert das Anbringen der Schlaufe 7 unter der hilfsbedürftigen Person beziehungsweise unter deren Oberschenkeln.

Selbstverständlich ist es möglich, den lösbaren Verschluss einzusparen oder an einer anderen Position außerhalb der gezeigten Mitte vorzusehen. Ferner ist es möglich, dass die Schlaufe 7 oder besonders nur jener Bereich der Zuggriffe 3.1, 3.2, welcher durch den Helfer gefasst wird, einen anderen Querschnitt als den eines Bandes aufweist, beispielsweise einen runden Querschnitt, um das Greifen angenehmer zu machen.

In der Figur 3 erkennt man eine alternative Ausführungsform der Erfindung, bei welcher mittels eines einzigen Bandes oder Seiles, das eine Endlosschleife ausbildet, jeweils zwei in der Länge veränderbare Zuggriffe 3.1, 3.2 und 11.1, 11.2 auf beiden seitlichen Enden des Haltegürtels 1 ausgebildet werden. Hierfür sind vier Führungen 6.1, 6.2, 6.3, 6.4 - je zwei Führungen pro seitlichem Ende - im Bereich der seitlichen Enden des Haltegürtels 1, vorliegend auf der Oberfläche 2 in Form von Laschen aufgebracht, vorgesehen, durch welche das Band beziehungsweise das Seil geschlungen ist. Im Detail ist das Band/das Seil, ausgehend von der gegenüber dem Haltegürtel 1 veränderbaren Schlaufe 7, zunächst durch je eine Führung 6.1, 6.2 unten an beiden seitlichen Enden des Haltegürtels 1 gezogen, bildet dann jeweils die Zuggriffe 3.1, 3.2 aus, ist weiter durch die Führungen 6.3 beziehungsweise 6.4 oben an beiden seitlichen Enden des Haltegürtels 1 auf das gegengesetzte seitliche Ende des Haltegürtels 1 geführt und bildet dort, nachdem es erneut durch die Führungen 6.2 beziehungsweise 6.1 geführt ist, die zweiten Zuggriffe 11.1, 11.2 aus, bevor es wieder durch die Führungen 6.3 und 6.4 geführt und vereint ist. Wie man sieht, ist vorliegend das Band/das Seil einmal gekreuzt übereinander und einmal parallel zu den langen Enden des Haltegürtels 1 über den Haltegürtel 1 hinweg geführt.

Die Laschen, welche die Führungen 6.1, 6.2, 6.3 und 6.4 ausbilden, sind in der gezeigten Figur 3 diagonal positioniert, wobei eine entsprechende diagonale Positionierung beispielsweise auch bei der Ausführungsform gemäß der Figur 1 vorgesehen sein könnte. Natürlich ist auch eine diagonale Positionierung schräg in die entgegengesetzte Richtung möglich oder eine anders ausgerichtete Positionierung vorstellbar.

In der Figur 4 bildet ein Seil beziehungsweise ein Band oder dergleichen, ähnlich wie bei der Figur 3, ebenfalls eine Endlosschleife aus. Abweichend von der Darstellung der Figur 3 werden jedoch durch dieses Band beziehungsweise durch dieses Seil nur die Haltegriffe 3.1, 3.2, welche zu der gemeinsamen Schlaufe 7 vereint sind, ausgebildet. Natürlich ist es möglich, weitere Haltegriffe (nicht dargestellt) an jedem seitlichen Ende des Haltegürtels 1 vorzusehen, beispielsweise in ihrer Länge fixierte Haltegriffe, ähnlich wie bei der Figur 1. Auch gemäß der Figur 4 sind die Führungen 6.1, 6.2, 6.3 und 6.4 an den beiden seitlichen Enden des Haltegürtels 1 wieder als Laschen auf der Oberfläche 2 ausgeführt, wobei diesmal die der Schlaufe 7 nahe gelegenen Führungen 6.1, 6.2 diagonal und die oberen Führungen 6.3 und 6.4 senkrecht angeordnet sind.

Die Erfindung schafft eine sehr einfache und trotzdem überzeugende Möglichkeit, um die Sicherheit bei der Bedienung einer Aufrichthilfe wesentlich zu erhöhen.

## Patentansprüche

1. Aufrichthilfe für Personen, umfassend
einen Haltegürtel (1), der eine zur Anlage an dem Steißbereich oder unteren Rückenbereich der Person bestimmte Oberfläche (2) und wenigstens zwei seitlich auf entgegengesetzten Seiten der Oberfläche (2) positionierte Zuggriffe (3.1, 3.2) aufweist;
**dadurch gekennzeichnet, dass**
die Zuggriffe (3.1, 3.2) mit jeweils einem ihrer Enden (4.1, 4.2) aneinander und/oder an dem Haltegürtel (1) fixiert und jeweils mit einem entgegengesetzten Ende (5.1, 5.2) durch jeweils eine im Bereich der seitlichen Enden des Haltegürtels (1) vorgesehene Führung (6.1, 6.2) gezogen und zu einer in der Länge gegenüber dem Haltegürtel (1) veränderbaren Schlaufe (7) vereint sind, die zur Anlage unter dem Gesäß oder den Oberschenkeln der Person bestimmt ist.

2. Aufrichthilfe gemäß Anspruch 1, **dadurch gekennzeichnet, dass** zusätzlich zu den zu der Schlaufe (7) vereinten Zuggriffen (3.1, 3.2) zwei weitere seitlich auf entgegengesetzten Seiten der Oberfläche (2) positionierte Zuggriffe (8.1, 8.2) vorgesehen sind, die mit ihren beiden Enden (9.1, 9.2) an dem Haltegürtel (1) unter Bildung jeweils einer in ihrer Länge fixierten Schlaufe befestigt sind.

3. Aufrichthilfe gemäß einem der Ansprüche 1 oder 2, **dadurch gekennzeichnet, dass** die beiden zu der Schlaufe (7) vereinten Zuggriffe (3.1, 3.2) die Form eines flächigen Bandes aufweisen, zumindest im mittleren zur Anlage unter dem Gesäß oder den Oberschenkeln bestimmten Bereich der Schlaufe (7).

4. Aufrichthilfe gemäß einem der Ansprüche 1 bis 3, **dadurch gekennzeichnet, dass** die Führungen (6.1, 6.2) durch am Haltegürtel (1), insbesondere auf der Oberfläche (2), befestigte Laschen und/oder durch Schlitze in dem Haltegürtel (1) gebildet werden.

5. Aufrichthilfe gemäß einem der Ansprüche 1 bis 4, **dadurch gekennzeichnet, dass** die beiden zu der Schlaufe (7) vereinten Zuggriffe (3.1, 3.2) und insbesondere die Oberfläche (2) des Haltegürtels (1) aus Nylon hergestellt sind.

6. Aufrichthilfe gemäß einem der Ansprüche 2 bis 5, **dadurch gekennzeichnet, dass** die zwei weiteren Zuggriffe (8.1, 8.2) einen runden, insbesondere kreisförmigen Querschnitt aufweisen.

7. Aufrichthilfe gemäß einem der Ansprüche 1 bis 6, **dadurch gekennzeichnet, dass** die beiden zu der Schlaufe (7) vereinten Zuggriffe (3.1, 3.2) über einen lösbaren Verschluss (10), insbesondere Schnappverschluss oder Klettverschluss, zu der Schlaufe (7) vereint sind.

8. Aufrichthilfe gemäß einem der Ansprüche 1 bis 7, **dadurch gekennzeichnet, dass** die Zuggriffe (3.1, 3.2), welche zu der gemeinsamen Schlaufe (7) vereint sind, mit ihren der Schlaufe (7) abgewandten Enden (4.1, 4.2) bis auf das jeweils entgegengesetzte seitliche Ende des Haltegürtels (1) geführt sind, dort jeweils einen zweiten Zuggriff (11.1, 11.2) ausbilden und dann aneinander und/oder an dem Haltegürtel (1) fixiert sind.

9. Aufrichthilfe gemäß Anspruch 8, **dadurch gekennzeichnet, dass** die der Schlaufe (7) abgewandten Enden (4.1, 4.2) über Kreuz auf das jeweils entgegengesetzte seitliche Ende des Haltegürtels geführt sind.

## Claims

1. A pulling up aid for people, including
a harness (1), having a surface (2) designed for attachment to the buttocks or lower back area of the person and at least two pull handles (3.1, 3.2) positioned laterally on opposite sides of the surface (2); **characterised in that**
the pull handles (3.1, 3.2) are respectively fixed on one of its ends (4.1, 4.2) to one another and/or to the harness (1) and respectively the opposite ends (5.1, 5.2),are pulled respectively through a guide (6.1, 6.2) provided in the region of the lateral ends of the harness (1) and united to form a sling (7) whose length can be changed with respect to the harness (1), which sling (7) is designed for attachment under the buttocks or the thighs of the person.

2. The pulling up aid according to claim 1, **characterised in that** in addition to the pull handles (3.1, 3.2) united to form the sling (7), two additional pull handles (8.1, 8.2) are provided laterally on opposite sides of the surface (2), which pull handles are fastened by both their ends (9.1, 9.2) to the harness (1) by forming respectively a fixed length sling.

3. The pulling up aid according to one of claims 1 or 2, **characterised in that** both pull handles (3.1, 3.2) united to form the sling (7) having the form of a flat band, at least in the central region of the sling (7) which is designed for attachment under the buttocks or the thighs.

4. The pulling up aid according to one of claims 1 or 3, **characterised in that** the guides (6,1, 6.2) are formed by straps fastened to the harness (1), in particular at the surface (2) and/or by slits in the harness (1).

5. The pulling up aid according to one of claims 1 or 4, **characterised in that** both pull handles (3.1, 3.2) united to form the sling (7) and in particular the surface (2) of the harness (1) are made of nylon.

6. The pulling up aid according to one of claims 2 or 5, **characterised in that** the two additional pull handles (8.1, 8.2) have a round, in particular circular cross-section.

7. The pulling up aid according to one of claims 1 or 6, **characterised in that** both pull handles (3.1, 3.2) united to form the sling (7) are united via a detachable fastener (10) in particular a snap fastener or a velcro fastener to form the sling (7).

8. The pulling up aid according to one of claims 1 or 7, **characterised in that** the pull handles (3.1, 3.2), which are united to form the common sling (7) are guided with their ends (4.1, 4.2) facing away from the sling (7) up to the respective opposite lateral end of the harness (1), there provide a second pull handle (11.1, 11.2) and are fixed to one another and/or to the harness (1).

9. The pulling up aid according to claim 8, **characterised in that** the ends (4.1, 4.2) facing away from the sling (7) are guided cross-over up to the respective opposite lateral end of the harness.

## Revendications

1. Dispositif d'aide au levage pour personnes, comprenant
un harnais (1), comprenant une surface (2), conçu pour fixation au fessier ou du dos du bas de la personne et au moins deux poignées de traction (3.1, 3.2), positionnées latéralement sur des côtés opposés de la surface (2); **caractérisé en ce que**
les poignées de traction (3.1, 3.2) ayant chacune l'une de leurs extrémités (4.1, 4.2) fixée l'une à l'autre et/ou au harnais (1), chacune étant tirée par une extrémité opposée (5.1, 5.2) par respectivement un guide (6.1, 6.2) prévu dans la zone des extrémités latérales du harnais (1) et les poignées étant réunies pour constituer une élingue (7) dont la longueur est variable par rapport au harnais (1), lequel harnais est conçu pour fixation sous le fessier ou les cuisses de la personne.

2. Dispositif d'aide au levage selon la revendication 1, **caractérisé en ce qu'**en plus des poignées de traction (3.1, 3.2) regroupées pour constituer l'élingue (7), deux autres poignées de traction (8.1, 8.2) positionnées latéralement sur des côtés opposés de la surface (2) sont conçues , fixées par leurs deux extrémités (9.1, 9.2) au harnais (1) en formant respectivment une élingue de longueur fixe.

3. Dispositif d'aide au levage selon l'une des revendications 1 ou 2, **caractérisé en ce que** les deux poignées de traction (3.1, 3.2) regroupées pour constituer l'élingue (7) sont formés de ruban plat, au moins dans la zone médiane de l'élingue (7) conçue pour fixation sous le fessier ou les cuisses.

4. Dispositif d'aide au levage selon l'une des revendications 1 à 3, **caractérisé en ce que** les guides (6.1, 6.2) sont constitués de languettes fixées au harnais (1), en particulier à la surface (2) et/ou de fentes dans le harnais (1).

5. Dispositif d'aide au levage selon l'une des revendications 1 à 4, **caractérisé en ce que** les deux poignées de traction (3.1, 3.2) regroupées pour constituer l'élingue (7) et en particulier la surface (2) du harnais (1) sont en nylon.

6. Dispositif d'aide au levage selon l'une des revendications 2 à 5, **caractérisé en ce que** les deux poignées de traction supplémentaires (8.1, 8.2) comprenant une section transversale ronde, en particulier circulaire.

7. Dispositif d'aide au levage selon l'une des revendications 1 à 6, **caractérisé en ce que** les deux poignées de traction (3.1, 3.2) regroupées pour constituer l'élingue (7) sont réunies par une fermeture amovible (10), en particulier une fermeture rapide ou une fermeture velcro, pour constituer l'élingue (7).

8. Dispositif d'aide au levage selon l'une des revendications 1 à 7, **caractérisé en ce que** les poignées de traction (3.1, 3.2), qui sont réunies pour constituer l'élingue commune (7), sont guidées par leurs extrémités (4.1, 4.2) tournant le dos à l'élingue (7) jusqu'à l'extrémité latérale opposée respective du harnais (1), y forment respectivement une seconde poignée de traction (11.1, 11.2) et sont fixées l'une à l'autre et/ou au harnais (1).

9. Dispositif d'aide au levage selon la revendication 8, **caractérisé en ce que** les extrémités (4.1, 4.2) tournant le dos à l'élingue (7) sont guidées en croix jusqu'à l'extrémité latérale opposée respective du harnais.
